# FASCICULE DE BREVET EUROPEEN

(11) **EP 1 486 641 B1**
(45) Date de publication et mention de la délivrance du brevet: **12.03.2008**
(21) Numéro de dépôt: 04008976.5
(22) Date de dépôt: 15.04.2004
(51) Int. Cl.: E06C 7/18

(54) **Dispositif adaptable comportant une main courante coulissante escamotable et réglable à volonté**
Anpassbare Vorrichtung mit einem gleitenden Handlauf, der einfahrbar und frei verstellbar ist
Adaptable device comprising a slidable handrail, which is retractable and freely adjustable

(30) Priorité: 11.06.2003 FR 0307038
(43) Date de publication de la demande: 15.12.2004
(73) Titulaire: MACC, 86104 Chatellerault Cédex (FR)
(72) Inventeur: Merigot, Jean-Paul, 86104 Chatellerault cédex (FR)

(56) Documents cités:
- EP-A- 0 940 556
- GB-A- 205 412
- US-A- 2 388 892

## Description

La présente invention concerne un dispositif adaptable sur une échelle constituée de deux doubles montants et d'échelons ou marches comportant une main courante escamotable et réglable à volonté, principalement destinée aux échelles ou escabeaux.

L'idée de la présente invention est venue du fait de la difficulté pour monter ou approvisionner des charges à un plan de travail supérieur ou palier, en toute sécurité, sans avoir à contourner l'extrémité supérieure de l'échelle dépassant le point d'appui. Suivant les normes de sécurité, une échelle doit dépasser d'un mètre par rapport au niveau ou du palier auquel on doit accéder, ou être prolongée par une main courante.

Brevet GB 2274673 : step ladder. Ce brevet décrit une main courante. Pour pouvoir mettre en place cette main courante, il faut la faire pivoter jusqu'à ce que la forme comportant une encoche (54) vienne en contact avec des ergots (55,56). De plus, la main courante ne dépasse pas au-delà des montants de l'échelle dans son sens longitudinal et se superpose sur l'échelle.

Brevet US 2 388 892 A : améliorations pour échelles et escabeaux qui se résument à la description d'un garde-corps ou rambarde (17). Ce garde-corps ou rambarde (17) ayant pour objet de protéger l'utilisateur lorsqu'il est situé sur la marche supérieure (12). La partie supérieure horizontale du garde-corps ou rambarde (17) peut être pivotante pour des facilités de rangement en position escabeau replié.

Brevet US 2,640,641 : safety rail attachment for stepladders. Ce brevet décrit une main courante réglable en deux positions sous l'action du pivotement de deux loquets (20) : une position maximum et une position minimum le long de la surface externe des montants de l'échelle. Le blocage s'effectue lorsque l'extrémité (25) des deux loquets (20) vient en contact avec les formes creuses de la main courante. Cette main courant n'est réglable qu'en deux positions seulement.

Brevet EP 0 940 556 A2 ; dispositif pour échelle. Ce brevet décrit une main courante qui est reliée à l'élément latéral de l'échelle par l'intermédiaire de moyens de fixation (3). Après la mise en place de la main courante sur lesdits moyens de fixation (3), celle-ci est réglable uniquement en rotation par rapport à l'élément latéral de l'échelle. Pour modifier la longueur utile de la main courante, l'utilisateur est obligé de déplacer les moyens de fixation (3) à un autre endroit sur l'élément latéral de l'échelle. De plus, cette main courante se superpose sur l'élément latéral de l'échelle.

Le dispositif décrit ci-après, selon la présente invention, permet de remédier à ces inconvénients puisque la main courante est coulissante escamotable et réglable à volonté, au niveau de sa partie utile sur le plan longitudinal, sur la face interne du double montant de l'échelle. Dans sa position repliée, la main courante coulissante escamotable et réglable à volonté, totalement intégrée à l'échelle, est adjacente sur la face intérieure du double montant de l'échelle. De plus, la main courante coulissante escamotable et réglable à volonté peut équiper les doubles montants, soit à droite, soit à gauche de l'échelle, voire des deux côtés simultanément.

La présente invention concerne une main courante d'échelle coulissante escamotable et réglable à volonté.

La main courante coulissante escamotable et réglable à volonté est composée d'un tube cintré, de section oblongue, en forme de U avec deux grandes branches parallèles.

Deux guides supports de cette main courante escamotable et réglable à volonté sont fixés aux doubles montants de l'échelle à droite comme à gauche.

En position souhaitée, la main courante escamotable et réglable à volonté est bloquée par une bride.

Une butée sert de fin de course au coulissement de la main courante escamotable et réglable à volonté en position entièrement dépliée.

Les dessins annexés illustrent l'invention.

La figure 1 représente, en perspective partielle, le dispositif de la présente invention en position dépliée sur une échelle déployée.

La figure 2 représente, en perspective, le dispositif de la présente invention en position repliée sur une échelle coulissante escamotable et réglable à volonté.

La figure 3 représente, en coupe, le dispositif de blocage de la présente invention.

Selon les figures 1 et 2, le dispositif comporte une main courante (1) coulissante escamotable et réglable à volonté qui est formée, en U renversé, en une seule pièce constituée de deux branches parallèles (12,12') par exemple de sections oblongues, de longueur non limitative et étant fermées en leur extrémité supérieure par une forme cintrée (8) par exemple arrondie. La main courante (1) coulissante escamotable et réglable à volonté coulisse parallèlement aux doubles montants (3,3') de l'échelle (11) et aux échelons ou marches (5) grâce aux deux branches parallèles (12,12) de la main courante (1) coulissante escamotable et réglable à volonté. La main courante (1) coulissante escamotable et réglable à volonté est adjacente à la face intérieure des doubles montants (3,3') de l'échelle. (11) et coulissante entre les deux guides supports (2,2') solidaires de la face intérieure des doubles montants (3,3') de l'échelle 11. Un jeu minimum entre les deux guides supports (2,2') et les doubles montants (3,3') de l'échelle (11) permet à la main courante (1) coulissante escamotable et réglable à volonté de coulisser sur la face intérieure desdits doubles montants (3,3'). Les deux positions extrêmes de la main courante (1) coulissante escamotable et réglable à volonté sont, d'une part, une position entièrement repliée et, d'autre part, une position entièrement dépliée. La position entièrement repliée est obtenue lorsque la forme cintrée (8) de la main courante (1) coulissante escamotable et réglable à volonté vient en contact avec la bride (4). La position entièrement dépliée est réalisée lorsque la butée (9) vient en contact avec l'un des deux guides supports (2,2').

Selon la figure 3, l'ensemble de blocage est constitué de la plaque support (10) solidaire des doubles montants (3,3'), de la tige fileté (7) solidaire de ladite plaque support (10), du bouton de blocage (6) et de la bride (4). Cet élément de blocage est positionné sur la partie supérieure des doubles montants (3,3') de l'échelle (11). Après avoir fait coulisser la main courante (1) coulissante escamotable et réglable à volonté à la longueur désirée, le blocage de celle-ci est obtenu par la rotation du bouton de blocage (6) qui vient pousser en translation la bride (4) qui elle-même vient pousser les deux branches parallèles (12,12') de la main courante (1) coulissante escamotable et réglable à volonté contre les doubles montants (3,3') de l'échelle (11) bloquant ainsi ladite main courante (1) coulissante escamotable et réglable à volonté dans la position souhaitée.

La rotation inverse du bouton de blocage (6) permet à la main courante (1) coulissante escamotable et réglable à volonté, d'être à nouveau libérée.

Selon les figures 1 et 2, l'ensemble des pièces suivantes : la main courante (1) coulissante escamotable et réglable à volonté, les deux guides supports (2,2'), la bride (4), la plaque support (10), et le bouton de blocage (6) peuvent se fixer à droite de l'échelle (11) sur les doubles montants (3,3') ou à gauche de l'échelle (11) sur les doubles montants (3",3"').

Selon la figure 2, la main courante (1) coulissante escamotable et réglable à volonté vient se replier en parallèle des doubles montants (3,3') ou (3",3"') à l'intérieur du plan de l'échelle (11), ce qui a pour avantage de ne créer aucune proéminence sur la face extérieure desdits doubles montants (3,3'). La main courante (1) coulissante escamotable et réglable à volonté s'efface donc complètement dans le plan de l'échelle (11).

Selon les figures 1, 2 et 3, la main courante (1) coulissante escamotable et réglable à volonté est réalisée dans un profilé tubulaire de section plate, par exemple de section oblongue, ce qui permet qu'elle se situe en léger retrait pour éviter qu'elle ne dépasse des doubles montants (3,3') ou (3",3"'). Cette particularité permet que ce soit toujours les montants (3,3"') qui portent lorsque l'on appuie l'échelle (11) sur un angle de hourdis, palier ou autre et permet ainsi de libérer le coulissement de la main courante (1) coulissante escamotable et réglable à volonté sans frotter et sans être coincée par ces éléments d'appuis même lorsque l'utilisateur est sur l'échelle.

## Revendications

1. Dispositif adaptable sur une échelle constituée de deux doubles montants (3,3',3",3"') et d'échelons ou marches (5) comportant une main courante (1) coulissante escamotable et réglable à volonté, des moyens de fixation et un ensemble de blocage, la main courante (1) pouvant se fixer à droite comme à gauche de l'échelle (11), voire des deux côtés, ayant une forme particulière en une seule pièce en forme de U renversé dont les deux branches parallèles (12,12') sont reliées en leur extrémité supérieure par une forme cintrée (8), **caractérisé en ce que** le dispositif comprend aussi deux guides supports (2,2') destinés à être solidarisés aux montants (3,3') d'un des doubles montants, la main courante (1) étant destinée à coulisser parallèlement le long de la face intérieure des deux montants (3, 3') dudit double montant de l'échelle (11) et aux échelons ou marches (5) par le moyen de deux guides supports (2,2'), étant réglable et blocable en position choisie au moyen de l'ensemble de blocage qui comporte un bouton de blocage (6) qui, grâce à une tige filetée (7) fixée sur une plaque support (10) destinée à être solidarisée des deux montants (3,3') dudit double montant pousse en translation une bride (4) qui vient appliquer les deux branches parallèles (12,12') de la main courante (1) contre les montants (3,3') dudit double montant, la position entièrement dépliée étant obtenue lorsqu'une butée (9) située à l'extrémité inférieure de la branche parallèle (12') vient en contact avec l'un des deux guides supports (2,2') et la position entièrement repliée étant obtenue lorsque la forme cintrée (8) vient en contact avec la bride (4) permettant ainsi à la main courante (1) de s'effacer totalement dans le plan de l'échelle (11).

2. Dispositif selon la revendication 1, **caractérisé en ce que** ses deux branches parallèles (12,12') sont réalisées dans un profilé tubulaire de section plate situé en léger retrait par rapport aux doubles montants (3,3") de l'échelle (11) pour permettre le coulissement de la main courante (1) coulissante escamotable et réglable à volonté à l'intérieur du plan de l'échelle (11) le long des doubles montants (3,3'), sans frottement ni coincement lorsque lesdits doubles montants (3,3') sont en appui sur un angle de hourdis ou sur un palier, tout en s'effaçant complètement à l'intérieur du plan de l'échelle (11) lorsque ladite main courante (1) coulissante escamotable et réglable à volonté est descendue.

## Claims

1. A device adaptable to a ladder consisting of two double stiles (3,3',3",3"') and rungs or steps (5) comprising a retractable, freely adjustable sliding handrail (1), fastening means and a locking assembly, the handrail (1) being able to be fastened to either the right or left-hand side of the ladder (11), or to both sides, and having a particular inverted U shape in a single piece, the two parallel arms (12,12') of which are joined at their upper end by a curved shape (8), **characterized in that** the device also comprises two supporting guides (2,2') designed to be securely attached to the stiles (3,3') of one of the double stiles, the handrail (1) being designed to slide parallel to and along the inner face of the two stiles (3, 3') of the said double stile of the ladder (11) and to the rungs or steps (5) by means of the two supporting guides (2,2'), and being adjustable and lockable in the selected position by means of the locking assembly comprising a locking knob (6) which, thanks to a threaded rod (7) fastened to a backing plate (10) designed to be securely attached to the two stiles (3,3') of the said double stile, pushes a flange (4) in a translational motion, causing it to force the two parallel arms (12,12') of the handrail (1) against the stiles (3,3') of the said double stile, the fully extended position being obtained when a stop (9) located at the lower end of the parallel arm (12') comes into contact with one of the two supporting guides (2,2') and the fully retracted position being obtained when the curved shape (8) comes into contact with the flange (4) thereby enabling the handrail (1) to drop down completely within the section of the ladder (11).

2. A device according to claim 1, **characterized in that** its two parallel arms (12,12') are made in a flat-section tubular shape located in a slightly recessed position in relation to the double stiles (3,3") of the ladder (11) to enable the retractable, freely adjustable sliding handrail (1) to slide within the section of the ladder (11) along the double stiles (3,3'), without friction or sticking when the said double stiles (3,3') are resting against an edge of a hollow floor or a landing, while dropping down completely within the section of the ladder (11) when the said retractable, freely adjustable sliding handrail (1) is lowered.

## Patentansprüche

1. An einer Leiter anpassbare Vorrichtung, wobei die Leiter aus zwei doppelten Leiterbäumen (3,3',3",3"') und aus Sprossen oder Stufen (5) sowie einem Handlauf (1) besteht, der gleitend ausziehbar und beliebig einstellbar ist, sowie aus Befestigungsmitteln und einer Klemmvorrichtung, wobei der Handlauf (1) auf der linken und auf der rechten Seite der Leiter (11) bzw. auf beiden Seiten der Leiter fixiert werden kann und eine besondere Form aus einem einzigen Stück in einem umgekehrten U hat, dessen beide parallelen Schenkel (12,12') an ihrem oberen Ende durch eine gebogene Form (8) miteinander verbunden sind, **dadurch gekennzeichnet, dass** die Vorrichtung auch zwei Halteführungen (2,2') zum Befestigen an den Leiterbäumen (3,3') eines der doppelten Leiterbäume umfasst, wobei der Handlauf (1) mittels zwei Halteführungen (2,2') zum parallelen Gleiten entlang der Innenseite der beiden Leiterbäume (3, 3') des besagten doppelten Leiterbaums (11) und an den Sprossen oder Stufen (5) bestimmt ist und an der gewählten Position mit einer Klemmvorrichtung eingestellt und blockiert werden kann, welche einen Klemmknopf (6) umfasst, der dank eines an einer Halteplatte (10) zum Verbinden mit den beiden Leiterbäumen (3,3') des besagten doppelten Leiterbaums befestigten Gewindestifts (7) einen Flansch (4) verschiebt, der die beiden parallelen Schenkel (12,12') des Handlaufs (1) an den Leiterbäumen (3,3') des besagten doppelten Leiterbaums hält, wobei die ganz ausgezogene Position erreicht wird, wenn ein Anschlag (9) am unteren Ende des parallelen Schenkels (12') mit einer der beiden Halteführungen (2,2') in Kontakt kommt, und die ganz eingefahrene Position erreicht wird, wenn die gebogene Form (8) mit dem Flansch (4) in Kontakt kommt, wodurch der Handlauf (1) völlig in der Leiter (11) verschwindet.

2. Vorrichtung nach Anspruch 1, **dadurch gekennzeichnet, dass** ihre beiden parallelen Schenkel (12,12') aus einem Rohrprofil mit flachem Querschnitt hergestellt sind, das in Bezug auf die doppelten Leiterbäume (3,3") der Leiter (11) leicht nach hinten versetzt ist, um das Gleiten des Handlaufs (1) zu ermöglichen, der gleitend ausziehbar und beliebig auf der Innenseite der Leiter (11) entlang der doppelten Leiterbäume (3,3') einstellbar ist, ohne dass es dabei zu einem Reiben oder Klemmen kommt, wenn die doppelten Leiterbäume (3,3') auf einem Eck einer Deckenplatte oder eines Podests aufliegen, bzw. völlig in der Leiter (11) verschwinden, wenn der gleitend ausziehbare und beliebig einstellbare Handlauf (1) eingefahren ist.
